# EUROPÄISCHE PATENTSCHRIFT

(11) **EP 2 915 457 B1**
(45) Veröffentlichungstag und Bekanntmachung des Hinweises auf die Patenterteilung: **19.07.2017**
(21) Anmeldenummer: 15450007.8
(22) Anmeldetag: 05.02.2015
(51) Int. Cl.: A47C 27/15, A47C 27/14

(54) **Aus Schaumstoff bestehender Innenkern einer Polsterung für Sitz- und/oder Liegemöbel**
Inner core made of foam of upholstery for seating and/or lying furniture
Âme en mousse d'un rembourrage pour meuble destiné à s'asseoir et/ou s'allonger

(30) Priorität: 06.03.2014 AT 1592014
(43) Veröffentlichungstag der Anmeldung: 09.09.2015
(73) Patentinhaber: Joka-Werke Johann Kapsamer GmbH & Co. KG, 4690 Schwanenstadt (AT)
(72) Erfinder: Schoissengeyer, Manfred, 4846 Redlham (AT)
(74) Vertreter: Rippel, Andreas

(56) Entgegenhaltungen:
- EP-A1- 1 787 552
- EP-A1- 2 364 618
- DE-U1- 9 310 170
- US-A1- 2004 237 203

## Beschreibung

Die Erfindung bezieht sich auf einen aus Schaumstoff bestehenden Innenkern einer Polsterung für Sitz- und/oder Liegemöbel, der aus wellenartig geformten Längs- und Querstegen besteht, wobei die Wellen der Längs- und Querstege miteinander verzahnt sind.

Schaumstoffpolsterungen werden sowohl für Matratzen in Betten als auch für Sitzmöbel, die in Liegemöbel umwandelbar sein können, verwendet. Derartige Schaumstoffpolsterungen bestehen aus einem Schaumstoffinnenkern und verschiedenen Auflagen und Überzügen aus einem Vlies und/oder Geweben.

Um den Federurigskomfort von Schaumstoffpolsterungen zu verbessern sind schon Innenkerne mit den eingangs genannten Merkmalen bekannt geworden. Diese Innenkerne mit sehr guten Federungseigenschaften haben sich in der Praxis bereits sehr gut bewährt.

Die Erfindung hat es sich zum Ziel gesetzt, einen aus Schaumstoff bestehenden Innenkern der eingangs genannten Art zu schaffen, dessen Federungskomfort weiter verbessert wird.

Dieses Ziel wird auf überraschend einfache Weise dadurch erreicht, dass zwei Schichten mit miteinander verzahnten Wellen der Längs- und Querstege übereinander liegend miteinander verbunden sind, wobei die Wellenberge der Schichten einander gegenüberliegen.

Wie zahlreiche durchgeführte Versuche bewiesen haben, ist bei einem erfindungsgemäßen Innenkern der Federungskomfort der Schaumstoffpolsterung tatsächlich verbessert.

Im Rahmen der Erfindung ist es möglich, dass die einander gegenüberliegenden Wellenberge der beiden Schichten einander berühren und miteinander verklebt sind. Bei einer anderen Ausführungsform der Erfindung ist zwischen den beiden Schichten eine Zwischenlage angeordnet, mit der die Wellenberge der Schichten verklebt sind.

Im Rahmen der Erfindung ist es möglich, dass die beiden Schichten unterschiedliche Eigenschaften, z.B. Härtegrade, haben. So kann eine Polsterung (Matratze) z.B. mittelfest und fest ausgebildet werden.

Nachstehend ist die Erfindung an hand von in den Zeichnungen dargestellten Ausführungsbeispielen näher beschrieben, ohne dass die Erfindung auf diese Beispiele beschränkt wäre.

Dabei zeigen:
Fig. 1 in schaubildlicher Ansicht einen erfindungsgemäß ausgebildeten Innenkern einer Polsterung für Sitz- und/oder Liegemöbel;
Fig. 2 in gegenüber der Fig. 1, vergrößerter Darstellung eine Seitenansicht eines Innenkerns einer anderen Ausführungsform der Erfindung;
Fig. 3 eine Seitenansicht des Innenkerns von Fig. 2 von der Schmalseite her;
Fig. 4 eine schaubildliche Ansicht einer weiteren Ausführungsform des erfindungsgemäßen aus Schaumstoff bestehenden Innenkerns;
Fig. 5 ebenfalls in schaubildlicher Ansicht eine andere Ausführungsform eines erfindungsgemäßen Innenkerns.

Gemäß Fig. 1 besteht ein erfindüngsgemäßer Innenkern aus zwei Schichten 1 und 2. Die Schicht 1 weist Längsstege 3₁ auf, die mit Querstegen 4₁, 5₁ verflochten sind.

Die über der Schicht 1 liegende Schicht 2 besitzt Längsstege 3₂, die mit Querstegen 4₂, 5₂ verflochten sind.

In beiden Schichten 1 und 2 sind die Längsstege mit den Querstegen derart verflochten, dass die Wellentäler der Längsstege in die Wellenberge der Querstege und die Wellenberge der Längsstege in die Wellentäler der Querstege eingreifen. Dies ist an sich bekannt.

Wie aus der Zeichnung ersichtlich ist, besitzen insbesondere die Querstege 4₁, 4₂, 5₁, 5₂ in verschiedenen Bereichen des Innenkernes einen verschiedenen Querschnitt. Dadurch wird erreicht, dass durch Veränderung der Querschnitte der Längs- und/oder Querstege eine Anpassung an den Körper des auf der Polsterung Liegenden erreicht wird.

Die einander gegenüberliegenden Wellenberge der Schichten 1 und 2 weisen bei der Ausführungsform nach Fig. 1 nach der gleichen Richtung. Gemäß den Fig. 2 und 3 sind die Wellenberge der Schichten 1 und 2 einander zugekehrt.

Beim Ausführungsbeispiel nach den Fig. 2 und 3 können daher die beiden Schichten 1 und 2 dadurch miteinander verbunden werden, dass die Wellenberge der beiden Schichten bei 6 miteinander verklebt sind.

Beim Ausführungsbeispiel nach Fig. 1 sind die Wellenberge der Längsstege der einen Schicht (1 oder 2) mit den Querstegen der anderen Schicht (2 oder 1) verklebt.

Obere und Untere Abdeckplatten 7 umhüllen den aus den beiden Schichten 1 und 2 bestehenden Innenkern.

Die Schichten 1 und 2 des Innenkerns nach Fig. 4 entsprechen den Schichten 1 und 2 der Ausführungsform nach Fig. 1. Unterschiedlich ist, dass auf der Oberfläche der Schicht 2 Versteifungsbänder 8, 9 befestigt, vorzugsweise aufgeklebt, sind. Dadurch wird eine Steigerung der Formstabilität erreicht.

Bei der Ausführungsform nach Fig. 5 ist zwischen den beiden Schichten 1, 2 eine Zwischenlage 10 angeordnet. Mit dieser Zwischenlage 10 sind die Wellenberge der Schichten 1, 2 verklebt. Der Aufbau der Schichten 1, 2 entspricht sonst dem Aufbau der Schichten 1, 2 gemäß den Fig. 1 und 4.

Im Rahmen der Erfindung sind zahlreiche Abänderungen möglich. So ist der Ausdruck "Schaumsfoff" im weitesten Sinne zu verstehen, insbesondere fallen auch aus Latex bestehende Innenkerne in den Rahmen der Erfindung.

## Patentansprüche

1. Aus Schaumstoff bestehender Innenkern einer Polsterung für Sitz- und/oder Liegemöbel, der aus wellenartig geformten Längs- (3₁, 3₂) und Querstegen (4₁, 4₂, 5₁, 5₂) besteht, und die Wellen der Längs- (3₁, 3₂) und Querstege (4₁, 4₂, 5₁, 5₂) miteinander verzahnt sind, **dadurch gekennzeichnet, dass** zwei Schichten (1, 2) mit miteinander verzahnten Wellen der Längs- (3₁, 3₂) und Querstege (4₁, 4₂, 5₁, 5₂) übereinander liegend miteinander verbunden sind, wobei die Wellenberge der Schichten (1, 2) einander gegenüber liegen.

2. Innenkern nach Anspruch 1, **dadurch gekennzeichnet, dass** die einander gegenüber liegenden Wellenberge der beiden Schichten (1, 2) miteinander verklebt (bei 6) sind.

3. Innenkern nach Anspruch 1, **dadurch gekennzeichnet, dass** zwischen den beiden Schichten (1, 2) eine Zwischenlage (10) angeordnet ist, mit der die Wellenberge der Schichten (1, 2) verklebt sind.

4. Innenkern nach einem der Ansprüche 1 bis 3, **dadurch gekennzeichnet, dass** die beiden Schichten (1, 2) unterschiedliche Eigenschaften, z.B. Härtegrade, haben.

## Claims

1. An inner core of foamed material for upholstery for seating and reclining furniture, said inner core comprising wave-shaped longitudinal (3₁, 32) and transverse ribs (4₁, 4₂, 5₁, 5₂), and the waves of the longitudinal (3₁, 3₂) and transverse ribs (4₁, 4₂, 5₁, 5₂) are interlocked, **characterised in that** two layers (1, 2) are connected together lying one above the other with mutually interlocked waves of the longitudinal (3₁, 3₂) and transverse ribs (4₁, 4₂, 5₁, 5₂), wherein the wave peaks of the layers (1, 2) lie opposite one another.

2. The inner core according to claim 1, **characterised in that** the wave peaks of the two layers (1, 2) lying opposite one another are glued together (at 6).

3. The inner core according to claim 1, **characterised in that** an intermediate layer (10) is arranged between the two layers (1, 2), to which intermediate layer the waves peaks of the layers (1, 2) are glued.

4. The inner core according to any one of claims 1 to 3, **characterised in that** the two layers (1, 2) have different properties, e.g. degrees of hardness.

## Revendications

1. Noyau interne composé de mousse d'un rembourrage destiné à mobilier pour s'asseoir et/ou s'allonger, qui est composé de moulures longitudinales (3₁, 3₂) et transversales (4₁, 4₂, 5₁, 5₂) de forme ondulée et les ondulations des moulures longitudinales (3₁, 3₂) et transversales (4₁, 4₂, 5₁, 5₂) étant engrenées les unes avec les autres, **caractérisé en ce que** deux couches (1, 2) avec les ondulations engrenées les unes avec les autres des moulures longitudinales ( 3₁, 3₂) et transversales (4₁, 4₂, 5₁, 5₂) sont reliées l'une à l'autre de manière superposée, les sommets des ondulations des couches (1, 2) s'opposant les uns aux autres.

2. Noyau interne selon la revendication 1, **caractérisé en ce que** les sommets d'ondulations s'opposant les uns aux autres des deux couches (1, 2) sont collés les uns avec les autres (par 6).

3. Noyau interne selon la revendication 1, **caractérisé en ce qu'**une couche intermédiaire (10) est disposée entre les deux couches (1, 2), avec laquelle les sommets d'ondulations des couches (1, 2) sont collés.

4. Noyau interne selon l'une quelconque des revendications 1 à 3, **caractérisé en ce que** les deux couches (1, 2) possèdent des propriétés différentes, par ex. : degré de dureté.
